# EUROPÄISCHE PATENTSCHRIFT

(11) **EP 1 033 439 B1**
(45) Veröffentlichungstag und Bekanntmachung des Hinweises auf die Patenterteilung: **03.12.2003**
(21) Anmeldenummer: 00100870.5
(22) Anmeldetag: 18.01.2000
(51) Int. Cl.: E01B 9/18, E01B 9/10

(54) **Befestigung für Schienenauflagen mit Schwellen oder Tragplatten**
Fastening of rail supports to sleepers or support slabs
Fixation de supports de rail sur des traverses ou des dalles porteuses

(30) Priorität: 03.03.1999 DE 19909206
(43) Veröffentlichungstag der Anmeldung: 06.09.2000
(73) Patentinhaber: Thyssen Krupp Materials & Services AG, 40235 DÜSSELDORF (DE); Hada Stahlformenbau GmbH, Kunststoffverarbeitung, 53842 Troisdorf-Spich (DE)
(72) Erfinder: Steinfeld, Horst E., 58239 Schwerte (DE); Klebe, Herbert, 53797 Lohmar (DE); Reutter, Hubert, 53757 St. Augustin (DE)
(74) Vertreter: Spannagel, Hans-Achim Rechtsanwälte Spannagel & Döpp

(56) Entgegenhaltungen:
- EP-A- 0 180 937
- DE-A- 3 027 086
- DE-A- 3 339 710
- DE-A- 4 236 159

## Beschreibung

Die Erfindung betrifft eine Befestigung zum Verbinden von Schienenauflagen mit Schwellen oder Tragplatten aus Beton.

Derartige Befestigungen werden speziell dann eingesetzt, wenn eine Befestigung von Schienenauflagen aus Konstruktionsgründen nicht über in den Beton eingebrachte Dübel und Dübelschrauben vorgenommen werden kann. Speziell bei großen Betonschwellen, wie Weichenschwellen oder Tragplatten aus Beton, kommen derartige Befestigungen zum Einsatz.

Aus der DE 30 27 086 A1 ist eine Befestigung zum Verbinden von Schienenauflagen mit Schwellen oder Tragplatten aus Beton bekannt. Bei dieser Befestigung endet eine die Bohrung auskleidende Rohrhülse direkt auf der Mutter, in die der Tragbolzen von oben eingeschraubt wird. Die Mutter ist mit ihrer oberen Hälfte direkt in den Beton eingegossen. Von unten wird die Mutter bis etwa über die Hälfte ihrer Höhe von einem die Bohrung nach unten verschließenden und die Mutter tragenden Bolzen umschlossen. Nachteilig bei dieser Ausbildung ist, dass keine eindeutige Anlage zwischen Rohrhülse und Mutter sichergestellt wird. Von daher kann die Rohrhülse seitlich gegenüber der Mutter verschoben werden, wodurch später der Tragbolzen nicht mehr zentrisch in das Gewinde der Mutter eingeführt werden kann. Des weiteren kann zwischen Rohrhülse und Mutter dann Beton fließen, wenn keine eindeutige abdichtende Auflage zwischen diesen beiden Teilen während des Eingießens des Betons vorhanden ist. Auch dadurch wird ein späteres Einschrauben des Befestigungsbolzens in die Mutter unmöglich gemacht.

In der DE 33 39 710 A1 wird eine Weichenschwelle aus Spannbeton beschrieben, die Vorrichtungen zum mittelbaren Befestigen der Schienen auf Schwellen beinhaltet, wobei jede Befestigungsvorrichtung eine Durchsteckschraube aufweist, deren Schaft von einer Hülse umgeben ist und eine am unteren Ende der Schraube und der Hülse angeordnete Mutter vorgesehen ist, die zum Einleiten der Verankerungskräfte in die Schwelle allseits über die Umfangsfläche der Hülse übersteht und von unten her von einer hutmutterartigen Kunststoffkappe zumindest über einen Teil ihrer Höhe erfasst wird. Die Tragbuchse zum Halten der Mutter besteht aus zwei Teilen. Die Mutter muss bereits vor dem Eingießen in der Form montiert sein.

Durch die DE-A 42 36 159 ist eine weitere Einrichtung bekannt geworden. In Analogie zur DE-A 33 39 710 muss die Tragbuchse komplett mit eingelegter Bolzenmutter vor dem Eingießen in die Form montiert sein.

Der Erfindung liegt die Aufgabe zugrunde, die letztgenannte Befestigung derartig weiterzubilden, dass beim Einfüllen von Beton in die Schwellen- oder Plattenform sichergestellt ist, dass kein Beton in die Bohrung dringen kann und ein Zusetzen des Gewindes der Mutter ausgeschlossen ist.

Diese Aufgabe wird erfindungsgemäß mit den Merkmalen des Anspruchs 1 gelöst. Vorteilhafte Aus- und Weiterbildungen sind in den Unteransprüchen beschrieben.

Die mit der Erfindung erzielten Vorteile bestehen insbesondere darin, dass mit einfachen und preiswerten Bauteilen eine sichere Fixierung der Mutter in der Schwelle bzw. der Tragplatte aus Beton vorgenommen werden kann. Des weiteren wird sichergestellt, dass weder der Innenraum der Bohrung noch das Gewinde der Mutter durch Beton verschmutzt oder verklebt wird.

Ein Ausführungsbeispiel der Erfindung ist in der Zeichnung dargestellt und wird im folgenden näher beschrieben. Es zeigen
- Fig. 1: einen Schnitt durch eine Schwelle sowie die Schienenauflage und die Schiene bei einem Gleisrost und
- Fig. 2: die Einzelteile der Befestigung als Explosionsdarstellung.

Auf einer Schwelle 1 oder Tragplatte aus Beton liegt eine Schienenauflage 2. Wie aus Fig. 1 erkennbar, trägt die Schienenauflage 2 zusammenwirkend mit weiteren Platten eine Schiene 3. Die Schiene 3 wird über eine federnde Niederhaltevorrichtung mit der Schienenauflage 2 verbunden. Im Ausführungsbeispiel besteht diese Niederhaltevorrichtung aus einer Hakenkopfschraube 4 mit einer Mutter 5, die eine Niederhaltefeder 6 spannt. Die Niederhaltefeder 6 wiederum hält den Fuß 7 der Schiene 3 nieder und spannt so die Schiene 3 auf die Schienenauflage 2. Die Befestigung zum Verbinden der Schieneauflage 2 mit der Schwelle 1 erfolgt über einen Tragbolzen 8 und eine Mutter 9. Der Tragbolzen 8 verspannt mit seinem Kopf 10 über Spannbuchsen 11, die Bohrungen der Schienenauflage 2 durchdringen, die Schienenauflage 2 gegen die Schwelle 1. Die Schwelle 1 wird von einer sich vertikal erstreckenden durchgehenden Bohrung durchdrungen. Der Tragbolzen 8 weist an seinem unteren Ende ein Gewinde auf und wird hier in die Mutter 9 eingeschraubt. Zur Aufnahme der Mutter 9 ist im unteren Bereich 12 der Bohrung eine Tragbuchse 13 angeordnet. Der den Schaft 14 des Tragbolzens 8 aufnehmende Abschnitt der Bohrung ist mit einer Rohrhülse 15 ausgekleidet Das untere Ende der Rohrhülse 15 greift in einen Bund 16 ein, der am der Rohrhülse 15 zugewandten Ende der Tragbuchse 13 angebracht ist. Der Bund 16 umfaßt somit das untere Ende der Rohrhülse 15.

Die Rohrhülse 15 schließt mit der Oberfläche 17 der Schwelle 1 und das Ende der Tragbuchse 13 schließt mit der Bodenfläche 18 der Schwelle 1 ab. Die Tragbuchse 13 ist im unteren Teil mit einer Innenkontur 19 ausgebildet, die der Außenkontur 20 der Mutter 9 entspricht. Wie aus Fig. 2 erkennbar ist, ist die Form der Innenkontur 19 der Buchse 13 und der Außenkontur 20 der Mutter 9 sechseckig entsprechend der Schlüsselweite der Mutter 9. Die äußere Mantelfläche 21 der Tragbuchse 13 ist ebenfalls profiliert. Im Ausführungsbeispiel ist die äußere Mantelfläche 21 der Tragbuchse 13 ebenfalls sechseckig ausgebildet.

Das untere Ende 22 der Tragbuchse 13 weist einen Rezeß 23 auf, in den die Bodenplatte 24 eines Stopfens 25 kraftschlüssig eingedrückt werden kann. Der Stopfen 25 ist mit einem in die Tragbuchse 13 ragenden Kragen 26 ausgebildet. Der Kragen 26 läßt topfförmig einen mittleren Freiraum offen. In diesen Freiraum kann das Ende des Tragbolzens 8 ragen. Diese Ausbildung des Stopfens 25 dient dazu, daß der Tragbolzen 8 mehr oder minder weit durch die Mutter 9 durchgeschraubt werden kann. Von daher kann in einfacher Weise eine Höhenverstellung der Schienenauflage 2 vorgenommen werden. Bei Einsatz unterschiedlich dicker Unterlegplatten 27 zum Höhenausgleich können trotzdem gleichlange Tragbolzen 8 verwendet werden, die dann nur mit ihrem Gewindeende unterschiedlich weit durch die Mutter 9 hindurchragen. Der Kragen 26 des Stopfens 25 stellt sicher, daß die Mutter 9 bei der Montage in der richtigen Höhe in der Tragbuchse 13 liegt.

Rohrhülse 15 und Tragbuchse 13 können aus einem beliebigen geeigneten Werkstoff hergestellt sein. Sie können auch aus unterschiedlichem Material bestehen. Beispielsweise kann die Rohrhülse 15 aus Kunststoff hergestellt sein, während die Tragbuchse 13 aus Metall, beispielsweise aus Stahl, besteht.

Während des Gießens der Schwelle 1 oder der Tragplatte ist in die Gießform neben anderen Teilen lediglich die Rohrhülse 15 und die Tragbuchse 13 eingebracht. Die Mutter 9 sowie eine Unterlegscheibe 28 und der Stopfen 25 werden erst nach dem Abbinden des Beton eingesetzt.

### Bezugszeichenliste

- 1.: Schwelle
- 2.: Schienenauflage
- 3.: Schiene
- 4.: Hakenkopfschraube
- 5.: Mutter
- 6.: Niederhaltefeder
- 7.: Fuß
- 8.: Tragbolzen
- 9.: Mutter
- 10.: Kopf
- 11.: Spannbuchse
- 12.: unterer Bereich
- 13.: Tragbuchse
- 14.: Schaft
- 15.: Rohrhülse
- 16.: Bund
- 17.: Oberfläche
- 18.: Bodenfläche
- 19.: Innenkontur
- 20.: Außenkontur
- 21.: Mantelfläche
- 22.: Ende
- 23.: Rezeß
- 24.: Bodenplatte
- 25.: Stopfen
- 26.: Kragen
- 27.: Unterlegplatte
- 28.: Unterlegscheibe

## Patentansprüche

1. In einer Schalungsform einsetzbare Befestigung zum Verbinden von Schienenauflagen (2) mit Schwellen (1 ) oder Tragplatten aus Beton, bestehend aus einem ein Gewinde aufweisenden Tragbolzen (8) und einer Mutter (9), die in einer durchgehenden vertikalen Bohrung der Schwelle (1 ) oder der Tragplatte angeordnet sind, wobei der den Schaft (14) des Tragbolzens (8) aufnehmende Abschnitt der Bohrung mit einer Rohrhülse (15) und der die Mutter (9) aufnehmende untere Bereich (12) der Bohrung mit einer Tragbuchse (13) ausgekleidet ist, die Tragbuchse (13) am unteren Ende (22) mittels eines Stopfens (25) verschlossen ist, wobei die Tragbuchse (13) einteilig ausgebildet ist und im unteren Teil eine Innenkontur (19) entsprechend der Außenkontur (20) der Mutter (9) aufweist, wobei die Tragbuchse (13) an die Rohrhülse (15) formschlüssig anschließt, und der Stopfen (25) am unteren Ende der Tragbuchse (13) derart in die Tragbuchse (13) einschiebbar ist, dass die Mutter (9) und der Stopfen (25) erst nach dem Abbinden des Betons einsetzbar sind.

2. Befestigung nach Anspruch 1, **dadurch gekennzeichnet, dass** die Rohrhülse (15) und/oder die Tragbuchse (13) aus Kunststoff oder Metall hergestellt sind.

3. Befestigung nach Anspruch 1 oder Anspruch 2, **dadurch gekennzeichnet, dass** die Tragbuchse (13) eine unrunde oder profilierte äußere Mantelfläche (21) aufweist.

4. Befestigung nach einem der Ansprüche 1 bis 3, **dadurch gekennzeichnet, dass** die Tragbuchse (13) das untere Ende der Rohrhülse (15) mit einem Bund (16) umfasst.

5. Befestigung nach einem der Ansprüche 1 bis 4, **dadurch gekennzeichnet, dass** der Stopfen (25) einen in die Tragbuchse (13) ragenden Kragen (26) aufweist, der topfförmig mit einem mittleren Freiraum zur Aufnahme des Tragbolzens (8) ausgebildet ist und die Mutter (9) von unten abstützt.

## Claims

1. A fastening for connecting rail supports (2) to sleepers (1) or support slabs made of concrete, which can be used in a shuttering mould, and which is composed of a threaded support bolt (8) and a nut (9), which are placed in a vertical through bore of the sleeper (1) or the support slab, wherein the portion of the bore, which receives the shank (14) of the support bolt (8), is lined with a tube jointing sleeve (15) and the lower portion (12) of the bore, which receives the nut (9), is lined with a supporting bush (13), and the supporting bush (13) is closed at the lower end (22) by means of a plug (25), wherein the supporting bush (13) is made in one part and comprises an inner contour (19) corresponding to the outer contour (20) of the nut in the lower part, wherein the supporting bush (13) is adjacent to the tube jointing sleeve (15) with positive fit, and the plug (25) at the lower end of the supporting bush (13) can be inserted into the supporting bush (13), such that the nut (9) and the plug (25) can be used only after setting of the concrete.

2. A fastening according to claim 1, **characterized in that** the tube jointing sleeve (15) and/or the supporting bush (13) are made of plastic or metal.

3. A fastening according to claim 1 or claim 2, **characterized in that** the supporting bush (13) has a non round or profiled external surface area (21).

4. A fastening according to one of the claims 1 through 3, **characterized in that** the supporting bush (13) encompasses the lower end of the tube jointing sleeve (15) by a collar (16).

5. A fastening according to one of the claims 1 through 4, **characterized in that** the plug (25) has a collar (26) projecting into the supporting bush (13), which collar is pot-shaped with a central clearance for receiving the support bolt (8) and supports the nut (9) from below.

## Revendications

1. Fixation pour relier des supports de rail à des traverses (1) ou à des dalles porteuses en béton, qu'on peut utiliser dans une moule de coffrage, et qui est composée d'un boulon de support (8) taraudé et d'un écrou (9), qui sont arrangés dans une forure verticale et traversante de la traverse (1) ou de la dalle porteuse, la section de la forure recevant la tige (14) du boulon de support (8) étant garnie d'un couvre-joint tubulaire (15) et la section inférieure (12) de la forure recevant l'écrou (9) étant garnie d'une douille de support (13), la douille de support (13) étant fermée à l'extrémité inférieure (22) par moyen d'un bouchon (25), la douille de support (13) étant formée en une pièce et ayant, dans la partie inférieure, un contour intérieur (19) correspondant au contour extérieur (20) de l'écrou (9), la douille de support (13) se raccordant à engagement positif au couvre-joint tubulaire (15), et le bouchon (25) à l'extrémité inférieure de la douille de support (13) étant susceptible d'être inséré dans la douille de support (13), de sorte qu'on ne peut utiliser l'écrou (9) et le bouchon (25) qu'après la prise du béton.

2. Fixation selon la revendication 1, **caractérisée en ce que** le couvre-joint tubulaire (15) et/ou la douille de support (13) sont fabriqués en plastique ou en métal.

3. Fixation selon la revendication 1 ou 2, **caractérisée en ce que** la douille de support (13) a une surface latérale extérieure (21) non circulaire ou profilée.

4. Fixation selon l'une des revendications 1 à 3, **caractérisée en ce que** la douille de support (13) entoure l'extrémité inférieure du couvre-joint tubulaire (15) par un collet (16).

5. Fixation selon l'une des revendications 1 à 4, **caractérisée en ce que** le bouchon (25) a une collerette (26), qui fait saillie dans la douille de support (13), et qui a la forme d'un pot avec une zone de dégagement centrale pour recevoir le boulon de support (8), et qui supporte l'écrou (9) de dessous.
